# EUROPÄISCHE PATENTSCHRIFT

(11) **EP 1 171 896 B1**
(45) Veröffentlichungstag und Bekanntmachung des Hinweises auf die Patenterteilung: **02.07.2003**
(21) Anmeldenummer: 00909133.1
(22) Anmeldetag: 01.02.2000
(51) Int. Cl.: H01H 9/44

(54) **LEISTUNGSSCHALTER UND VERFAHREN ZU SEINER HERSTELLUNG**
CIRCUIT BREAKER AND METHOD FOR PRODUCING SAME
DISJONCTEUR ET PROCEDE PERMETTANT DE LE PRODUIRE

(30) Priorität: 04.02.1999 DE 19904355
(43) Veröffentlichungstag der Anmeldung: 16.01.2002
(73) Patentinhaber: Moeller GmbH, 53115 Bonn (DE)
(72) Erfinder: DEDENBACH, Guido, D-53175 Bonn (DE); OCHTINGER, Klaus, D-56379 Dienethal (DE); RUSTEBERG, Carsten, D-64291 Darmstadt (DE); THILKER, Lutz, D-42799 Leichlingen (DE)
(86) Internationale Anmeldenummer: EP0000809
(87) Internationale Veröffentlichungsnummer: WO00046824

(56) Entgegenhaltungen:
- EP-A- 0 560 696
- US-A- 5 029 301

## Beschreibung

### Technisches Gebiet

Die Erfindung betrifft einen Leistungsschalter mit einem aus Kunststoff bestehenden Schaltkammergehäuse und einem in dem Schaltkammergehäuse angeordneten Unterbrecher gemäß den Merkmalen des Oberbegriffs des Anspruchs 1.

### Stand der Technik

Ein derartiger Leistungsschalter ist beispielsweise aus der EP 0 560 696 B1 bekannt. Dabei handelt es sich um einen Leistungsschalter mit Dreh-Doppelunterbrecher, wobei das Schaltkammergehäuse sich aus zwei Gehäusemodulen zusammensetzt. Der Unterbrecher umfaßt zwei feste Schaltstücke, die jeweils über schleifenförmig ausgebildete Stromschienen mit entsprechenden Anschlußklemmen verbunden sind, und ein zweiarmiges um eine Achse drehbares Schaltstück, welches in seiner geschlossenen Stellung die beiden festen Schaltstücke miteinander verbindet. Zur Montage der festen Schaltstücke in dem Schaltkammergehäuse werden diese bei dem bekannten Leistungsschalter zusammen mit den Stromschienen in entsprechende hierfür vorgesehene Aufnahmen des Schaltkammergehäuses eingelegt. Nachteilig ist bei diesen bekannten Leistungsschaltern unter anderem, daß die bei der bestimmungsgemäßen Verwendung der Stromschienen erzeugte Wärme relativ langsam auf das Schaltkammergehäuse übertragen wird, weil die die Stromschiene umgebende Luft ein sehr schlechter Wärmeleiter ist. Außerdem benötigen die in die Aufnahmen des Schaltkammergehäuses eingelegten Stromschienen eine zusätzliche Fixierung, um eine ausreichende Festigkeit im Bereich der Anschlußklemmen zu gewährleisten.

### Darstellung der Erfindung

Der Erfindung liegt die Aufgabe zugrunde, einen Leistungsschalter der eingangs erwähnten Art anzugeben, bei dem die durch die Stromschienen erzeugte Wärme auf einfache Weise schneller als bei bekannten vergleichbaren Schaltern in das Schaltkammergehäuse abgeleitet wird. Außerdem soll ein Verfahren zur Herstellung eines derartigen Leistungsschalters offenbart werden.

Diese Aufgabe wird hinsichtlich des Leistungsschalters durch die Merkmale des Anspruchs 1 und hinsichtlich des Verfahrens zu seiner Herstellung durch die Merkmale des Anspruchs 6 gelöst. Weitere, besonders vorteilhafte Ausgestaltungen der Erfindung offenbaren die Unteransprüche.

Die Erfindung beruht im wesentlichen auf dem Gedanken, daß die Stromschienen nicht wie bei den bekannten Leistungsschaltern nach Herstellung des Schaltkammergehäuses in entsprechende Aufnahmen eingelegt und mittels zusätzlicher Mittel fixiert werden, sondern, daß sie bereits bei der Herstellung des Schaltkammergehäuses in deren Außenwände eingebracht und mit diesen großflächig (d.h. praktisch über die gesamte Oberfläche) formund/oder kraftschlüssig verbunden werden. Eine derartige Verbindung zwischen den Stromschienen und den Außenwänden des Schaltkammergehäuses kann vorzugsweise dadurch erfolgen, daß das jeweilige Schaltkammergehäuse durch Spritzgießen hergestellt wird, wobei die Stromschienen vor dem Spritzgießen in das entsprechende Formwerkzeug eingelegt werden.

Bei schleifenförmig ausgebildeten Stromschienen mit zwischen den Schenkeln der Stromschienen angeordneten Blasfeldmagneten (vgl. z.B. die eingangs erwähnte EP 0 560 696 B1) können die Blasfeldmagneten ebenfalls zusammen mit den Stromschienen in dem entsprechenden Formwerkzeug fixiert und anschließend bei der Herstellung des Schaltkammergehäuses in deren Seitenwände eingegossen werden. Dadurch wird sowohl eine stabile Fixierung des jeweiligen Blasfeldmagneten innerhalb des Schaltkammergehäuses als auch die geforderte Isolierung des jeweiligen Blasfeldmagneten gegenüber der entsprechenden Stromschiene auf einfache Weise realisiert.

Der erfindungsgemäße Leistungsschalter weist nicht nur den Vorteil auf, daß ein guter Wärmeübergang von den erwärmten Stromschienen in das sie umgebende Schaltkammergehäuse erfolgt, sondern gewährleistet auch eine hohe Festigkeit der Stromschienen im Bereich der Anschlußklemmen und im Bereich der Kontakte, die hohen dynamischen Belastungen ausgesetzt sind.

Ein weiterer Vorteil der umspritzten Stromschienen besteht in der mechanisch hochfesten Fixierung der Schienen in dem Gehäuse, wobei eine nachträgliche Veränderung der Positionen der Kontakte ausgeschlossen ist.

### Kurze Beschreibung der Zeichnungen

Weitere Einzelheiten und Vorteile der Erfindung ergeben sich aus dem folgenden Ausführungsbeispiel, welches anhand der den Längsschnitt durch ein erfindungsgemäßes Schaltkammergehäuse zeigenden Figur 1 erläutert wird.

### Bester Weg zur Ausführung der Erfindung

In der Fig. 1 ist mit 1 das Schaltkammergehäuse eines Leistungsschalter mit Dreh-Doppelunterbrecher bezeichnet, das sich aus zwei gleichen Gehäusemodulen 2 und 3 aus Kunststoff zusammensetzt. Jedes der beiden Gehäusemodule 2, 3 umfaßt ein festes Schaltstück 4, 5, welches durch ein aus Übersichtlichkeitsgründen nicht dargestelltes verschwenkbares Schaltstück verbindbar ist. Zwischen den festen Schaltstücken 4, 5 und den außerhalb des Schaltkammergehäuses vorgesehenen Anschlußklemmen 6, 7 ist jeweils eine schleifenförmig ausgebildete Stromschiene 8, 9 angeordnet, wobei sich zwischen beiden Schenkeln 10, 11 bzw. 12, 13 der Stromschienen 8, 9 jeweils ein Blasfeldmagnet 14, 15 befindet.

Erfindungsgemäß sind sowohl die Stromschienen 8, 9 als auch die Blasfeldmagnete 14, 15 in den Außenwänden 16, 17 der Gehäusemodule 2, 3 des Schaltkammergehäuses 1 angeordnet und mit diesen umfangseitig großflächig fest verbunden, so daß bei Erwärmung der Stromschienen 8, 9 ein guter Wärmeübergang von den Stromschienen 8, 9 auf den die Schienen umgebende Kunststoff der Außenwände 16, 17 erfolgt. Dabei ergibt sich besonders dann ein hoher Wärmeübergang von den Stromschienen 8, 9 auf die Außenwände 16, 17 der Gehäusemodule 2, 3, wenn die Gehäusemodule 2, 3 mittels Spritzgießens hergestellt und die Stromschienen 8, 9 und die Blasfeldmagneten 14, 15 als Einleger vor dem Spritzgießen in die entsprechenden Formwerkzeuge zur Herstellung der Gehäusemodule 2, 3 eingebracht werden.

Die Erfindung ist selbstverständlich nicht auf das vorstehend beschriebene Ausführungsbeispiel beschränkt. So braucht es sich beispielsweise bei dem Leistungsschalter nicht zwingend um einen solchen mit Dreh-Doppelunterbrecher handeln. Vielmehr kann der Unterbrecher auch mit einem einarmigen verschwenkbaren Schaltstück (Einfachunterbrecher) oder mit einem sich translatorisch verschiebbaren Schaltstück versehen sein.

Ferner ist denkbar, das Schaltkammergehäuse anstatt durch Spritzgießen z.B. durch Spritzpressen oder Gießen von Reaktionsharzen herzustellen. Auch bei derartigen Herstellungsverfahren werden die Stromschienen des Leistungsschalters sowie gegebenenfalls die Blasfeldmagnete vor dem Preß- oder Gießvorgang in das entsprechende Formwerkzeug zur Herstellung des Schaltkammergehäuses bzw. seiner Module eingebracht, um eine großflächige "innige" Verbindung zwischen den Stromschienen und den sie umgebenden Kunststoff sicherzustellen.

## Patentansprüche

1. Leistungsschalter mit einem aus Kunststoff bestehenden Schaltkammergehäuse (1) und einem in dem Schaltkammergehäuse (1) angeordneten Unterbrecher, der mindestens ein festes Schaltstück (4, 5), welches über eine Stromschiene (8, 9) mit einer entsprechenden Anschlußklemme (6, 7) verbunden ist, und ein verschwenk- oder verschiebbares Schaltstück, welches in seiner geschlossenen Stellung mit dem festen Schaltstück (4, 5) verbindbar ist, umfaßt, **dadurch gekennzeichnet, daß** die Stromschiene (8, 9) innerhalb der Außenwand (16, 17) des Schaltkammergehäuses (1) angeordnet und mit dieser großflächig form- und/oder kraftschlüssig verbunden ist und daß die Stromschiene (8,9) mit dem die Außenwände (16, 17) des Schaltkammergehäuses (1) bildenden Kunststoff umspritzt ist.

2. Leistungsschalter nach Anspruch 1, **dadurch gekennzeichnet, daß** die Stromschiene (8, 9) schleifenförmig ausgebildet ist.

3. Leistungsschalter nach Anspruch 2, **dadurch gekennzeichnet, daß** zwischen den beiden Schenkeln (10-13) der Stromschiene (8, 9) ein ebenfalls mit dem die Außenwände (16, 17) des Schaltkammergehäuses (1) bildenden Kunststoff umspritzter Blasfeldmagnet (14, 15) angeordnet ist.

4. Leistungsschalter nach Anspruch 1, **dadurch gekennzeichnet, daß** es sich bei dem Unterbrecher um einen Dreh-Doppelunterbrecher mit zwei festen Schaltstücken (4, 5) handelt, die jeweils über eine Stromschiene (8, 9) mit einer entsprechenden Anschlußklemme (6, 7) verbunden sind.

5. Leistungsschalter nach Anspruch 4, **dadurch gekennzeichnet, daß** sich das Schaltkammergehäuse (1) aus zwei gleichartig aufgebauten Gehäusemodulen (2, 3) zusammensetzt, wobei in jedem der Gehäusemodule (2, 3) ein festes Schaltstück (4, 5) angeordnet ist, welches über eine entsprechende Stromschiene (8, 9) mit einer Anschlußklemme (6, 7) verbunden ist.

6. Verfahren zur Herstellung des Leistungsschalters nach Anspruch 1, **dadurch gekennzeichnet, daß** die jeweilige Stromschiene (8, 9) sowie gegebenenfalls ein der Stromschiene (8, 9) zugeordneter Blasfeldmagnet (14, 15) als Einleger in ein Formwerkzeug zur Herstellung des Schaltkammergehäuses (1) eingebracht wird und daß dann die Herstellung des Schaltkammergehäuses (1) mittels Spritzgießens vorgenommen wird.

## Claims

1. Circuit breaker having a switching chamber enclosure (1) which is composed of plastic and having an interrupter which is arranged in the switching chamber enclosure (1) and has at least one stationary contact (4, 5) (which is connected via a busbar (8, 9) to a corresponding connecting terminal (6, 7)) and a contact which can pivot or move linearly and, in its closed position, can be connected to the stationary contact (4, 5), **characterized in that** the busbar (8, 9) is arranged within the outer wall (16, 17) of the switching chamber enclosure (1) and is connected to it over a large area in an interlocking and/or force-fitting manner, and **in that** the busbar (8, 9) is extrusion-coated with the plastic which forms the outer walls (16, 17) of the switching chamber enclosure (1).

2. Circuit breaker according to Claim 1, **characterized in that** the busbar (8, 9) is in the form of a loop.

3. Circuit breaker according to Claim 2, **characterized in that** a blowing field magnet (14, 15), which is likewise extrusion-coated with the plastic that forms the outer walls (16, 17) of the switching chamber enclosure (1), is arranged between the two limbs (10-13) of the busbar (8, 9).

4. Circuit breaker according to Claim 1, **characterized in that** the interrupter is a rotary double interrupter with two stationary contacts (4, 5), which are connected via a respective busbar (8, 9) to a corresponding connecting terminal (6, 7).

5. Circuit breaker according to Claim 4, **characterized in that** the switching chamber enclosure (1) is composed of two identical enclosure modules (2, 3), with a stationary contact (4, 5) being arranged in each of the enclosure modules (2, 3) and being connected via a corresponding busbar (8, 9) to a connecting terminal (6, 7).

6. Method for producing the circuit breaker according to Claim 1, **characterized in that** each busbar (8, 9) and, possibly, a blowing field magnet (14, 15) which is associated with the busbar (8, 9) are incorporated as an insert into a mould for producing the switching chamber enclosure (1), and **in that** the switching chamber enclosure (1) is then produced by means of injection-moulding.

## Revendications

1. Disjoncteur avec un boîtier (1) de chambre de contact réalisé en matière synthétique et un rupteur disposé dans le boîtier (1) de chambre de contact et qui comprend au moins une pièce de contact (4, 5) fixe qui est reliée à une borne de raccordement (6, 7) correspondante par un rail de courant (8, 9), et une pièce de contact pivotante ou coulissante qui peut être reliée à la pièce de contact (4, 5) fixe dans sa position fermée, **caractérisé en ce que** le rail de courant (8, 9) est disposé à l'intérieur de la paroi extérieure (16, 17) du boîtier (1) de chambre de contact et est relié à ce dernier sur une grande surface en correspondance géométrique et/ou mécanique, et **en ce que** la matière synthétique qui forme les parois extérieures (16, 17) du boîtier (1) de chambre de contact est moulée autour du rail de courant (8, 9).

2. Disjoncteur selon la revendication 1, **caractérisé en ce que** le rail de courant (8, 9) est configuré en boucle.

3. Disjoncteur selon la revendication 2, **caractérisé en ce qu'**un aimant (14, 15) d'extinction du champ autour duquel la matière synthétique qui forme les parois extérieures (16, 17) du boîtier (1) de chambre de contact est également moulée est disposé entre les deux ailes (10-13) du rail de courant (8, 9).

4. Disjoncteur selon la revendication 1, **caractérisé en ce que** le rupteur est un rupteur rotatif double doté de deux pièces de contact (4, 5) fixes qui sont toutes deux reliées à une borne de raccordement (6, 7) respective par un rail de courant (8, 9).

5. Disjoncteur selon la revendication 4, **caractérisé en ce que** le boîtier (1) de chambre de contact est formé de deux modules de boîtier (2, 3) de même construction, une pièce de contact (4, 5) fixe qui est reliée à une borne de raccordement (6, 7) par un rail de courant (8, 9) respectif étant disposée dans chacun des deux modules de boîtier (2, 3).

6. Procédé pour la fabrication du disjoncteur selon la revendication 1, **caractérisé en ce que** chaque rail de courant (8, 9) ainsi qu'un aimant (14, 15) d'extinction du champ éventuellement associé au rail de courant (8, 9) est inséré comme garniture dans un outil de moulage pour la fabrication du boîtier (1) de chambre de contact, la fabrication du boîtier (1) de chambre de contact étant ensuite entreprise par moulage par injection.
